# EUROPÄISCHE PATENTSCHRIFT

(11) **EP 1 223 638 B1**
(45) Veröffentlichungstag und Bekanntmachung des Hinweises auf die Patenterteilung: **14.07.2004**
(21) Anmeldenummer: 01129695.1
(22) Anmeldetag: 13.12.2001
(51) Int. Cl.: H01Q 3/26, H01Q 3/36, H01Q 21/00, H01Q 21/22

(54) **Gruppenantennensystem**
Antenna array
Réseau d'antennes

(30) Priorität: 16.01.2001 DE 10101666
(43) Veröffentlichungstag der Anmeldung: 17.07.2002
(73) Patentinhaber: EADS Deutschland GmbH, 81663 München (DE)
(72) Erfinder: Solbach, Klaus, Prof. Dr., 45473 Mülheim (DE)
(74) Vertreter: Meel, Thomas

(56) Entgegenhaltungen:
- DE-A- 3 627 597
- DE-B- 1 020 692
- DE-B- 1 024 587
- DE-B- 1 105 486
- DE-C- 957 239
- US-A- 5 877 660

## Beschreibung

Die Erfindung betrifft ein Gruppenantennensystem nach dem Oberbegriff des Anspruchs 1.

Es sind Gruppenantennensysteme mit einer elektrisch großen Gruppenantenne bekannt, die eine erste Antennenuntergruppe und eine zweite Antennenuntergruppe umfaßt, wobei ein Kombinationsleitungsnetzwerk vorgesehen ist, das einen Eingang zur Aufnahme eines Antennenleistungssignals sowie einen mit der ersten Antennenuntergruppe verbundenen ersten Ausgang zur Abgabe eines ersten Ausgangssignals an die erste Antennenuntergruppe und einen mit der zweiten Antennenuntergruppe verbundenen zweiten Ausgang zur Abgabe des zweiten Ausgangssignals an die zweite Antennenuntergruppe aufweist.

Solche Gruppenantennensysteme nach dem Stand der Technik haben typischerweise Antennenuntergruppen, die in Form von Antennenhälften in einer Ebene nebeneinander angeordnet sind. Den beiden Antennenhälften werden von den Ausgängen eines Kombinationsleitungsnetzwerkes, das durch einen Leistungsteiler gebildet ist, gleichphasige Ausgangssignale zugeführt, um ein Summen-Diagramm der Antennen zu erzeugen (bzw. gegenphasige Ausgangssignale, um ein Differenz-Diagramm zu erzeugen).

Elektrisch große Gruppenantennen, insbesondere solche, mit stehenden Wellen auf den Speiseleitungen (Resonanz-Speisesystem) oder solche mit schmalbandigen Strahlenelementen (z.B. Patch-Antennen) weisen häufig sehr schmale Anpassungsbreiten mit resonanzartigen Verläufen des Reflexionsfaktors auf, wie es in Figur 3 dargestellt ist.

Eine Erhöhung der Anpassungsbandbreite solcher Antennen ist häufig nicht oder nur mit erheblichem Mehraufwand möglich, z.B. mit komplexen Speisesystemen. Dennoch werden häufig große Bandbreiten mit konstant niedrigem Reflexionsfaktor gefordert, z.B. um den Betrieb von Frequenz-Multiplex-Filtern oder eine konstante Leistungsausbeute von Sendeverstärkern ohne Zirkulator zu ermöglichen.

Aus der EP 0 310 661 B1 und aus der EP 0 615 659 B1 sind Gruppenantennensysteme bekannt, welche eine Anzahl von räumlich voneinander getrennten Strahlungselementen enthalten, denen zur Erzeugung einer räumlichen Ablenkung des Antennenstrahls gegeneinander um eine vorgegebene Phase verschobene Signale zugeführt werden.

Aus DE 1 105 486, DE 1 042 587und DE 957 239 sind Antennenanordungen bekannt, welche zur Verbesserung der Anpassungsbandbreite eine räumliche Beabstandung der einzelnen Strahlungselemente bezüglich der Hauptstrahlrichtung der Antennenanordnung vorsehen.

Die Aufgabe der Erfindung ist es, ein Gruppenantennensystem mit großer Anpassungsbandbreite zu schaffen, welches einfach im Aufbau und unanfällig gegen äußere Krafteinwirkungen ist.

Diese Aufgabe wird durch ein Gruppenantennensystem mit den Merkmalen des Anspruchs 1 gelöst.

Vorteilhafte Weiterbildung des erfindungsgemäßen Gruppenantennensystems sind in den Unteransprüchen gekennzeichnet.

Durch die Erfindung wird ein Gruppenantennensystem mit einer elektrisch langen Gruppenantenne geschaffen, die eine erste Antennenuntergruppe und eine zweite Antennenuntergruppe umfaßt, und mit einem Kombinationsleitungsnetzwerk, das einen Eingang zur Aufnahme eines Antennenleistungssignals sowie einen mit der ersten Antennenuntergruppe verbundenen ersten Ausgang zur Abgabe eines ersten Ausgangssignals an die erste Antennenuntergruppe und einen mit der zweiten Antennenuntergruppe verbundenen zweiten Ausgang zur Abgabe des zweiten Ausgangssignals an die zweite Antennenuntergruppe aufweist, wobei das Kombinationsleitungsnetzwerk eine Phasenschiebeeinrichtung zum Erzeugen einer Phasenverschiebung zwischen den Ausgangssignalen des ersten Ausgangs und des zweiten Ausgangs vor deren Zuführung zu den Antennenuntergruppen enthält. Erfindungsgemäß sind an den Antennenuntergruppen Hohlleiterstrecken mit unterschiedlichen Querabmessungen angeordnet, welche die Phasenverschiebung der von den Antennenuntergruppen abgegebenen Antennenstrahlung kompensieren, wobei die Reflexionsfaktoren der Antennenuntergruppen gleich sind. Das erfindungsgemäße Gruppenantennensystem weist eine gegenüber einem entsprechenden herkömmlichen Gruppenantennensystem wesentlich vergrößerte Anpassungsbandbreite auf.

Vorzugsweise umfaßt die Gruppenantenne zwei gleich große Antennenuntergruppen oder sie besteht aus mehreren solchen Paaren von gleich großen Antennenuntergruppen.

Insbesondere ist es vorgesehen, daß die erste Antennenuntergruppe eine erste Halbantenne der Gruppenantenne bildet, und daß die zweite Antennenuntergruppe eine zweite Halbantenne der Gruppenantenne bildet.

Vorzugsweise haben die Hohlleiterstrecken eine um einen bestimmten Unterschied verschiedene Länge, so daß eine Verschiebung der von den Antennenuntergruppen abgegebenen Strahlung um eine Viertel Wellenlänge im Sinne einer Kompensation der von der Phasenschiebeeinrichtung erzeugten 90°-Phasenverschiebung bewirkt wird.

Gemäß einer bevorzugten Ausführungsform hiervon sind die Antennenuntergruppen in einer gemeinsamen Ebene angeordnet.

Eine vorteilhafte Weiterbildung sieht es vor, daß am Ausgang der Hohlleiterstrecken Übergangsstrecken mit einem Übergang von schmalem Querschnitt auf weiten Querschnitt vorgesehen sind.

Vorteilhafterweise sind die Antennenuntergruppen in Richtung der Teilung elektrisch groß.

Gemäß einer Ausführungsform der Erfindung ist es vorgesehen, daß die Antennenuntergruppen in Richtung senkrecht zur Teilung klein sind.

Vorzugsweise sind die Reflexionsfaktoren der Antennenuntergruppen gleich.

Gemäß einer bevorzugten Ausführungsform des erfindungsgemäßen Gruppenantennensystems enthält das Kombinationsleitungsnetzwerk einen 4-Tor-Leistungsteiler.

Vorzugsweise ist der 4-Tor-Leistungsteiler durch einen Wilkinsonteiler, einen 3-dB-Richtkoppler oder eine E-H-Hohlleiter-Doppel-T-Verzweigung gebildet.

Im folgenden werden Ausführungsbeispiele der Erfindung anhand der Zeichnung beschrieben. Es zeigen:
- Figur 1: ein schematisches Diagramm, welches allgemein ein Gruppenantennensystem mit einer ersten Antennenntergruppe und einer zweiten Antennenuntergruppe und einem Kombinationsleitungsnetzwerk zeigt;
- Figur 2: verschiedene Ausführungsbeispiele von 4-Tor-Leistungsteilem, wie sie für ein Kombinationsleitungsnetzwerk des erfindungsgemäßen Gruppenantennensystems verwendet werden können;
- Figur 3: ein Diagramm, welches die Anpassungsbandbreite eines Gruppenantennensystems als Funktion des Reflexionsfaktors in Abhängigkeit von der Frequenz darstellt;
- Figur 4: ein schematisches Diagramm eines Gruppenantennensystems
- Figur 5: in der Seitenansicht, Figur 5a), bzw. in der Aufsicht, Figur 5b), eine schematisierte Darstellung eines Gruppenantennensystems gemäß einem Beispiel, das das Verständnis der Erfindung erleichtert;
- Figur 6: in der Seitenansicht, Figur 6a), bzw. in der Aufsicht, Figur 6b), eine schematisierte Darstellung eines weiteren Beispiels eines Gruppenantennensystems das das Verständnis der Erfindung erleichtert;
- Figur 7: in der Seitenansicht eine schematisierte Darstellung noch eines anderen Beispiels eines Gruppenantennensystems das das Verständnis der Erfindung erleichtert;
- Figur 8: in der Seitenansicht eine schematisierte Darstellung eines Ausführungsbeispiels eines Gruppenantennensystems gemäß der Erfindung; und
- Figur 9: eine schematisierte Darstellung noch eines weiteren Beispeils Gruppenantennensystems, das das Verständnis der Erfindung erleichtert.

Zuerst soll anhand der Figur 1 allgemein der Aufbau eines Gruppenantennensystems besprochen werden, wie es Gegenstand der Erfindung ist. Eine insgesamt mit dem Bezugszeichen 10 bezeichnete elektrisch große Gruppenantenne umfaßt eine erste Antennenuntergruppe 11 und eine zweite Antennenuntergruppe 12, welche bei dem dargestellten Ausführungsbeispiel jeweils eine erste und eine zweite Halbantenne der Gruppenantenne 10 bilden und gleich groß sind. Ein Kombinationsleitungsnetzwerk 13 umfaßt einen Eingang zur Aufnahme eines Antennenleistungssignals sowie einen ersten Ausgang, der mit der ersten Antennenuntergruppe 11 verbunden ist und ein erstes Ausgangssignal an diese abgibt, sowie einen zweiten Ausgang, der mit der zweiten Antennenuntergruppe 12 verbunden ist und ein zweites Ausgangssignal an diese abgibt.

Das Kombinationsleitungsnetzwerk 13 kann beispielsweise einen 4-Tor-Leistungsteiler enthalten, der durch einen Wilkinsonteiler, einen 3-dB-Richtkoppler oder eine E-H-HohlleiterDoppel-T-Verzweigung gebildet sein kann, wie sie in Figur 2a) bis c) exemplarisch gezeigt sind.

Der Eingangsreflexionsfaktor ru der Antennenuntergruppen 11, 12, Figur 1, nimmt um die Nennfrequenz f0 ein Minimum an, mit einer Nutzbandbreite Δf, wie es in Figur 3 gezeigt ist. Die Nutzbandbreite Δf ist ein Maß für die Anpassungsbandbreite, mit der die Gruppenantenne betrieben werden kann.

Wie Figur 4 zeigt, umfaßt das Kombinationsleitungsnetzwerk 13 ein Phasenschiebeeinrichtung 14, welche zwischen einen Ausgang des Kombinationsleitungsnetzwerks 13 und eine der die Gruppenantenne 10 bildenden Antennenunter gruppen 11, 12 geschaltet ist (bei dem in Figur 4 gezeigten Ausführungsbeispiel ist die Phasenschiebeeinrichtung 14 zwischen den zweiten Ausgang des Kombinationsleitungsnetzwerks 13 und die zweite Antennenuntergruppe 12 geschaltet), und eine Phasenverschiebung, vom Betrag 90°, zwischen den Ausgangssignalen des ersten Ausgangs und des zweiten Ausgangs des Kombinationsleitungsnetzwerk 13 vor der Zuführung der Ausgangssignale zu den Antennenuntergruppen 11, 12 der Gruppenantenne 10 erzeugt.

Allgemein gesprochen sind Mittel vorgesehen, um die in dem Kombinationsleitungsnetzwerk 13 bzw. in der darin vorgesehenen Phasenschiebeeinrichtung 14 erzeugte Phasenverschiebung im Strahlengang der von dem Antennenuntergruppen 11, 12 abgegebenen Antennenstrahlung wieder zu kompensieren, so daß die Antennenstrahlung wieder einheitlich die Phasenlage des ursprünglich vorgesehenen Signals aufweist.

Bei den in Figur 5 und in Figur 6 dargestellten Beispielen sind die Antennenuntergruppen 21, 22 bzw. 31, 32 der Gruppenantennen 20 bzw. 30 bezüglich der Hauptstrahlrichtung der Antenne gegeneinander verschoben, um die besagte Phasenverschiebung zu kompensieren.

Bei dem in Figur 5 gezeigten Beispiel, welches in Figur 5a) in der Seitenansicht und in Figur 5b) in der Aufsicht gezeigt ist, sind die Antennenuntergruppen 21, 22 der Gruppenantenne 20 senkrecht zur Hauptstrahlrichtung der Antenne angeordnet und um eine Viertel Wellenlänge gegeneinander verschoben. Die erste Antennenuntergruppe 21 ist direkt mit dem ersten Ausgang des Kombinationsleitungsnetzwerk 23 verbunden, während die zweite Antennenuntergruppe 22 über eine Phasenschiebeeinrichtung 24 mit dem zweiten Ausgang des Kombinationsleitungsnetzwerk 23 verbunden ist, so daß die Verschiebung der beiden Antennenuntergruppen 21, 22 um eine Viertel Wellenlänge λ/4 gegeneinander genau die durch die Phasenschiebeeinrichtung 24 bewirkte Phasenverschiebung um -90° kompensiert.

Bei dem in Figur 6 dargestellten Beispiel, bei dem Figur 6a) wiederum eine Seitenansicht und 6b) eine Aufsicht zeigt, sind die Antennenuntergruppen 31, 32 der Gruppenantenne 30 schräg zur Hauptstrahlrichtung der Antenne angeordnet. Die Mitten der Antennenuntergruppen 31, 32, welche in Figur 6a) durch P1 bzw. durch P2 kenntlich gemacht sind, sind bezüglich der Hauptstrahlrichtung der Gruppenantenne um eine Viertel Wellenlänge λ/4 gegeneinander verschoben, so daß wiederum eine Kompensation einer 90°-Phasenverschiebung zwischen den Eingangssignalen der beiden Antennenuntergruppen 31 und 32 bewirkt wird. Bei dem in Figur 6 dargestellten Ausführungsbeispiel liegt insbesondere der Spezialfall vor, daß die Antennenuntergruppen 31, 32 in einer gemeinsamen Ebene liegen, was auf Grund der schrägen Abstrahlung der Gruppenantenne 30 möglich ist, wobei dennoch eine Verschiebung der beiden Antennenuntergruppen 31, 32 bezüglich der (schrägen) Hauptstrahlrichtung um λ/4 zueinander gewährleistet ist.

Bei dem in Figur 7 in der Seitenansicht dargestellten Beispiel sind Antennenuntergruppen 41, 42 einer Gruppenantenne 40 jeweils mit dielektrischen Schichten 45, 46 unterschiedlicher Dielektrizitätszahlen εr1 bzw. εr2 bedeckt. Im einzelnen weist die an der ersten Antennenuntergruppe 41 vorgesehene dielektrische Schicht 45 eine Dielektrizitätszahl εr1 auf, die an der zweiten Antennenuntergruppe 42 vorgesehene dielektrische Schicht 46 weist eine Dielektrizitätszahl εr2 auf. Die dielektrischen Schichten 45, 46 haben eine Dicke d.

Bei dem dargestellten Beispiel ist die Dicke d der beiden dielektrischen Schichten 45, 46 gleich, dies muß jedoch nicht notwendigerweise der Fall sein. Die Dicke d der dielektrischen Schichten 45, 46 ist so gewählt, daß sich eine Verschiebung der von den Antennenuntergruppen 41, 42 abgegebenen Strahlungen um eine Viertel Wellenlänge λ/4 relativ zueinander ergibt, im Sinne einer Kompensation der von der (in der Figur nicht gezeigten) Phasenschiebeeinrichtung, vergleiche die Phasenschiebeeinrichtung 14 in Figur 4.

Wenn, wie bei dem in Figur 7 dargestellten Beispiel angenommen ist, εr1 > εr2, so wird beim Durchgang der Strahlung der beiden Antennenuntergruppen 41, 42 durch die dielektrischen Schichten 45, 46 eine Phasenverschiebung um λ/4 zwischen den von den beiden Antennenuntergruppen 41, 42 abgegebenen Antennenstrahlungen auftreten, welche die 90°-Phasenverschiebung der besagten Phasenschiebeeinrichtung kompensiert. Um in der Praxis für die beiden Antennenuntergruppen 41, 42 denselben, nach Möglichkeit vemachläßigbar kleinen Reflexionsfaktor der dielektrischen Schichten 45, 46 zu erhalten, kann z.B. die zweite dielektrische Schicht 46 Luft sein, und die erste dielektrische Schicht 45 ein geschichtetes Medium (mit λ/4-Anpassungsschichten) mit einer Dielektrizitätszahl εr1, die größer als die Dielektrizitätszahl εr2 von Luft ist.

Bei dem in Figur 7 gezeigten Beispiel sind die beiden Antennenuntergruppen 41, 42 in einer gemeinsamen Ebene angeordnet, dies muß jedoch nicht notwendigerweise der Fall sein. Bei einer Verschiebung der beiden Antennenuntergruppen 41, 42 der Gruppenantenne 40 bezüglich der Hauptstrahlrichtung der Antenne wäre jedoch natürlich diese bei der Bemessung der Dicke d der dielektrischen Schichten 45, 46 zu berücksichtigen.

Bei dem in Figur 8 gezeigten Ausführungsbeispiel ist eine Gruppenantenne 50 durch eine erste Antennenuntergruppe 51 und eine zweite Antennenuntergruppe 52 gebildet. An den Antennenuntergruppen 51, 52 sind Hohlleiterstrecken 55, 56 mit unterschiedlichen Querschnittsabmessungen angeordnet, welche eine Phasenverschiebung der von den Antennenuntergruppen 51, 52 abgegebenen Strahlungen relativ zueinander bewirken. Wie aus Figur 8 ersichtlich ist, weisen die Hohlleiterstrecken 55, 56 eine um einen Unterschied d verschiedene Länge auf, so daß sich eine Verschiebung der von den Antennenuntergruppen 51, 52 abgegebenen Strahlungen um eine Viertel Wellenlänge λ/4 relativ zueinander im Sinne einer Kompensation der 90°-Phasenverschiebung ergibt.

Bei dem in Figur 8 dargestellten Aüsführungsbeispiel sind die Antennenuntergruppen 51, 52 wiederum in einer gemeinsamen Ebene angeordnet. Dies muß auch hier nicht notwendigerweise der Fall sein, jedoch wäre eine Verschiebung der beiden Antennenuntergruppen 51, 52 relativ zueinander bezüglich der Hauptstrahlrichtung der Gruppenantenne 50 dann bei der Bemessung des Unterschieds d der beiden Hohlleiterstrecken 55, 56 zu berücksichtigen.

Am Ausgang der Hohlleiterstrecken 55, 56 können jeweils Übergangsstrecken 57, 58 mit einem Übergang von einem schmalen Querschnitt auf einen weiten Querschnitt vorgesehen sein, die bei dem in Figur 8 gezeigten Ausführungsbeispiel durch einen Übergang mit Anpassungsstufen realisiert ist.

Von wesentlicher Bedeutung für das erfindungsgemäße Gruppenantennensystem ist es, daß die Reflexionsfaktoren der Antennenuntergruppen gleich sind. Das bedeutet, daß die Antennenuntergruppen möglichst weitgehend voneinander entkoppelt sein müssen. Dies ist gewährleistet, wenn die Antennenuntergruppen zumindest in Richtung der Teilung elektrisch groß sind. In der anderen Richtung besteht keine Einschränkung, d.h. auch Antennen, welche in Richtung senkrecht zur Teilung klein sind, z.B. Antennen mit nur einer Zeile kommen in Betracht. Ein solches Beispiel ist in Figur 9 gezeigt, wo eine Gruppenantenne 60 durch Antennenuntergruppen 61, 62 gebildet ist, die in Richtung senkrecht zur Teilung klein sind, nämlich nur durch zwei Reihen von Schlitzstrahlern gebildet sind.

Die durch den erfindungsgemäßen Aufbau des Gruppenantennensystems erreichte Wirkung bezüglich der an den Antennenuntergruppen reflektierten Wellen ist, daß die reflektierten Wellen am Kombinationsleitungsnetzwerk in Gegenphase eintreffen und am vierten Tor der hier verwendeten 4-Tor-Leistungsteiler austreten bzw. absorbiert werden können. Damit kann bei idealen Bauelementen der resultierende Reflexionsfaktor am Antenneneingang praktisch völlig verschwinden, unabhängig von der Höhe und der Frequenzabhängigkeit des Reflexionsfaktors der Antennenuntergruppen. Eingeschränkt wird die Funktion durch nichtideale Eigenschaften des Kombinationsleitungsnetzwerks und der Phasenschiebeeinrichtung. Allerdings kann die resultierende Anpassungsbandbreite in vielen praktischen Fällen trotzdem wesentlich größer werden als die der Antennenuntergruppen als solchen.

### Bezugszeichenliste

- 10; 20; 30; 40; 50; 60: Gruppenantenne
- 11; 21; 31; 41; 51; 61: erste Antennengruppe
- 12; 22; 32; 42; 52; 62: zweite Antennengruppe
- 13; 23: Kombinationsleitungsnetzwerk
- 14; 24: Phasenverschiebungseinrichtung
- 45: dielektrische Schicht
- 46: dielektrische Schicht
- 55: Hohlleiterstrecke
- 56: Hohlleiterstrecke
- 57: Übergangsstrecke
- 58: Übergangsstrecke

## Patentansprüche

1. Gruppenantennensystem mit einer elektrisch langen Gruppenantenne (10; 20; 30; 40; 50; 60), die eine erste Antennenuntergruppe (11; 21; 31; 41; 51; 61) und eine zweite Antennenuntergruppe (12; 22; 32; 42; 52; 62) umfaßt, und mit einem Kombinationsleitungsnetzwerk (13; 23), das einen Eingang zur Aufnahme eines Antennenleistungssignals sowie einen mit der ersten Antennenuntergruppe (11; 21; 31; 41; 51; 61) verbundenen ersten Ausgang zur Abgabe eines ersten Ausgangssignals an die erste Antennenuntergruppe (11; 21; 31; 41; 51; 61) und einen mit der zweiten Antennenuntergruppe (12; 22; 32; 42; 52; 62) verbundenen zweiten Ausgang zur Abgabe des zweiten Ausgangssignals an die zweite Antennenuntergruppe (12; 22; 32; 42; 52; 62) aufweist, wobei das Kombinationsleitungsnetzwerk (13; 23) eine Phasenschiebeeinrichtung (14; 24) zum Erzeugen einer Phasenverschiebung zwischen den Ausgangssignalen des ersten Ausgangs und des zweiten Ausgangs vor deren Zuführung zu den Antennenuntergruppen (11, 12; 21,22; 31,32; 41,42; 51,52; 61,62) enthält, **dadurch gekennzeichnet, dass** an den Antennenuntergruppen (51, 52) Hohlleiterstrecken (55, 56) mit unterschiedlichen Querabmessungen angeordnet sind, welche die Phasenverschiebung der von den Antennenuntergruppen (51, 52) abgegebenen Antennenstrahlung kompensieren, wobei die Reflexionsfaktoren der Antennenuntergruppen (51, 52) gleich sind.

2. Gruppenantennensystem nach Anspruch 1, **dadurch gekennzeichnet, dass** die Gruppenantenne (10; 20; 30; 40; 50; 60) zwei gleich große Antennenuntergruppen (11, 12; 21, 22; 31, 32; 41, 42; 51, 52; 61, 62) umfaßt oder aus mehreren solchen Paaren besteht.

3. Gruppenantennensystem nach Anspruch 2, **dadurch gekennzeichnet, dass** die ersten Antennenuntergruppe (11; 21; 31; 41; 51; 61) eine erste Halbantenne der Gruppenantenne (10; 20; 30; 40; 50; 60) bildet und dass die zweite Antennenuntergruppe (12; 22; 32; 42; 52; 62) eine zweite Halbantenne der Gruppenantenne (10; 20; 30; 40; 50; 60) bildet.

4. Gruppenantennensystem nach einem der vorangehenden Ansprüche, **dadurch gekennzeichnet, dass** die Hohlleiterstrecken (55, 56) eine um einen Unterschied (d) verschiedene Länge aufweisen, so dass eine Verschiebung der von den Antennenuntergruppen (51, 52) abgegebene Strahlung um eine Viertel Wellenlänge im Sinne einer Kompensation der von der Phasenverschiebeeinrichtung (14, 24) erzeugten 90°-Phasenverschiebung bewirkt wird.

5. Gruppenantennensystem nach einem der vorangehenden Ansprüche, **dadurch gekennzeichnet, dass** die Antennenuntergruppen (51, 52) in einer gemeinsamen Ebene angeordnet sind.

6. Gruppenantennensystem nach einem der vorangehenden Ansprüche, **dadurch gekennzeichnet, dass** am Ausgang der Hohlleiterstrecken (55, 56) Übergangsstrecken (57, 58) mit einem Übergang von schmalem Querschnitt auf weiten Querschnitt vorgesehen sind.

7. Gruppenantennensystem nach einem der vorangehenden Ansprüche, **dadurch gekennzeichnet, dass** die Antennenuntergruppen (51, 52) entlang ihrer gemeinsamen Achse elektrisch lang sind.

8. Gruppenantennensystem nach Anspruch 7, **dadurch gekennzeichnet, dass** die Antennenuntergruppen (51, 52) senkrecht zu ihrer gemeinsamen Achse elektrisch kurz sind.

9. Gruppenantennensystem nach einem der vorangehenden Ansprüche, **dadurch gekennzeichnet, dass** das Kombinationsleitungsnetzwerk (13, 23) einen 4-Tor-Leistungsteiler enthält.

10. Gruppenantennensystem nach Anspruch 9, **dadurch gekennzeichnet, dass** der 4-Tor-Leistungsteiler durch einen Wilkinsonteiler, einen 3-dB-Richtkoppler oder eine E-H-Hohlleiter-Doppel-T-Verzweigung gebildet ist.

## Claims

1. Antenna array system having an electrically long antenna array (10; 20; 30; 40; 50; 60), which comprises a first antenna subarray (11; 21; 31; 41; 51; 61) and a second antenna subarray (12; 22; 32; 42; 52; 62), and having a combination line network (13; 23), which has one input for receiving an antenna power signal as well as a first output, which is connected to the first antenna subarray (11; 21; 31; 41; 51; 61), for emitting a first output signal to the first antenna subarray (11; 21; 31; 41; 51; 61), and has a second output, which is connected to the second antenna subarray (12; 22; 32; 42; 52; 62), for emitting the second output signal to the second antenna subarray (12; 22; 32; 42; 52; 62), with the combination line network (13; 23) containing a phase shifting device (14; 24) for production of a phase shift between the output signals from the first output and from the second output before they are supplied to the antenna subarrays (11, 12; 21, 22; 31, 32; 41, 42; 51, 52; 61, 62) **characterized in that** waveguide sections (55, 56) with different transverse dimensions are arranged on the antenna subarrays (51, 52) and compensate for the phase shift of the antenna radiation which is emitted from the antenna subarrays (51, 52), with the reflection factors of the antenna subarrays (51, 52) being the same.

2. Antenna array system according to Claim 1, **characterized in that** the antenna array (10; 20; 30; 40; 50; 60) comprises two antenna subarrays (11, 12; 21, 22; 31, 32; 41, 42; 51, 52; 61, 62) of equal size, or comprises two or more such pairs.

3. Antenna array system according to Claim 2, **characterized in that** the first antenna subarray (11; 21; 31; 41; 51; 61) forms a first half antenna for the antenna array (10; 20; 30; 40; 50; 60), and **in that** the second antenna subarray (12; 22; 32; 42; 52; 62) forms a second half antenna for the antenna array (10; 20; 30; 40; 50; 60).

4. Antenna array system according to one of the preceding claims, **characterized in that** the waveguide sections (55, 56) have a length which differs by a difference (d) such that a shift in the radiation which is emitted from the antenna subarrays (51, 52) is produced by a quarter of a wavelength in the sense of compensation for the 90° phase shift that is produced by the phase shifting device (14, 24).

5. Antenna array system according to one of the preceding claims, **characterized in that** the antenna subarrays (51, 52) are arranged on a common plane.

6. Antenna array system according to one of the preceding claims, **characterized in that** transition sections (57, 58) with a transition from a narrow cross section to a wide cross section are provided at the output of the waveguide sections (55, 56).

7. Antenna array system according to one of the preceding claims, **characterized in that** the antenna subarrays (51, 52) are electrically long along their common axis.

8. Antenna array system according to Claim 7, **characterized in that** the antenna subarrays (51, 52) are electrically short at right angles to their common axis.

9. Antenna array system according to one of the preceding claims, **characterized in that** the combination line network (13, 23) has a 4 port power divider.

10. Antenna array system according to Claim 9, **characterized in that** the 4 port power divider is formed by a Wilkinson divider, a 3 dB directional coupler or an E-H waveguide double-T junction.

## Revendications

1. Système d'antennes en réseau comprenant une antenne en réseau longue électrique (10; 20; 30; 40; 50; 60) qui comprend un premier sous-réseau d'antennes (11; 21; 31; 41; 51; 61) et un deuxième sous-réseau d'antennes (12; 22; 32; 42; 52; 62) et comprenant un réseau de lignes de combinaison (13, 23) qui présente une entrée pour recevoir un signal de puissance d'antenne ainsi qu'une première sortie reliée au premier sous-réseau d'antennes (11; 21; 31; 41; 51; 61) pour délivrer un premier signal de sortie au premier sous-réseau d'antennes (11; 21; 31; 41; 51; 61) et une deuxième sortie reliée au deuxième sous-réseau d'antennes (12; 22; 32; 42; 52; 62) pour délivrer le deuxième signal de sortie au deuxième sous-réseau d'antennes (12; 22; 32; 42; 52; 62), le réseau de lignes de combinaison (13, 23) contenant un dispositif de déphasage (14, 24) pour produire un déphasage entre les signaux de sortie de la première sortie et de la deuxième sortie avant leur acheminement aux sous-réseaux d'antennes (11, 12 ; 21, 22 ; 31, 32 ; 41, 42 ; 51, 52 ; 61, 62), **caractérisé en ce que** des sections de guide d'ondes (55, 56) ayant des dimensions transversales différentes sont disposées sur les sous-réseaux d'antennes (51, 52), lesquelles compensent le déphasage du rayonnement d'antenne délivré par les sous-réseaux d'antennes (51, 52), les facteurs de réflexion des sous-réseaux d'antennes (51, 52) étant égaux.

2. Système d'antennes en réseau selon la revendication 1, **caractérisé en ce que** l'antenne en réseau (10; 20; 30; 40; 50; 60) comprend deux sous-réseaux d'antennes (11, 12 ; 21, 22 ; 31, 32 ; 41, 42 ; 51, 52 ; 61, 62) de même taille ou se compose de plusieurs paires de ce type.

3. Système d'antennes en réseau selon la revendication 2, **caractérisé en ce que** le premier sous-réseau d'antennes (11; 21; 31; 41; 51; 61) forme une première demi-antenne de l'antenne en réseau (10; 20; 30; 40; 50; 60) et que le deuxième sous-réseau d'antennes (12; 22; 32; 42; 52; 62) forme une deuxième demi-antenne de l'antenne en réseau (10; 20; 30; 40; 50; 60).

4. Système d'antennes en réseau selon l'une des revendications précédentes, **caractérisé en ce que** les sections de guide d'ondes (55, 56) présentent des longueurs différentes d'une différence (d) de manière à obtenir un décalage du rayonnement émis par les sous-réseaux d'antennes (51, 52) égal à un quart de longueur d'onde en vue d'une compensation du déphasage de 90° généré par le dispositif de déphasage (14, 24).

5. Système d'antennes en réseau selon l'une des revendications précédentes, **caractérisé en ce que** les sous-réseaux d'antennes (51, 52) sont disposés dans un plan commun.

6. Système d'antennes en réseau selon l'une des revendications précédentes, **caractérisé en ce qu'**à la sortie des sections de guide d'ondes (55, 56) sont prévues des sections de transition (57, 58) avec une transition d'une section étroite à une section large.

7. Système d'antennes en réseau selon l'une des revendications précédentes, **caractérisé en ce que** les sous-réseaux d'antennes (51, 52) sont électriquement longs le long de leur axe commun.

8. Système d'antennes en réseau selon la revendication 7, **caractérisé en ce que** les sous-réseaux d'antennes (51, 52) sont électriquement courts perpendiculairement à leur axe commun.

9. Système d'antennes en réseau selon l'une des revendications précédentes, **caractérisé en ce que** le réseau de lignes de combinaison (13, 23) contient un diviseur de puissance à 4 portes.

10. Système d'antennes en réseau selon la revendication 9, **caractérisé en ce que** le diviseur de puissance à 4 portes est formé par un diviseur de Wilkinson, un coupleur directionnel de 3 dB ou une dérivation en double T à guide d'ondes E-H.
